# EUROPÄISCHE PATENTSCHRIFT

(11) **EP 2 106 721 B1**
(45) Veröffentlichungstag und Bekanntmachung des Hinweises auf die Patenterteilung: **30.06.2010**
(21) Anmeldenummer: 08006231.8
(22) Anmeldetag: 31.03.2008
(51) Int. Cl.: A47B 88/04

(54) **Betätigungssensor für ein gegenüber einem Möbelkorpus bewegliches Möbelteil**
Actuation sensor for a furniture part moveable with regard to a furniture body
Capteur d'actionnement pour un élément de meuble mobile par rapport à un corps de meuble

(43) Veröffentlichungstag der Anmeldung: 07.10.2009
(73) Patentinhaber: Vauth-Sagel Holding GmbH & Co. KG, 33034 Brakel (DE)
(72) Erfinder: Sagel, Claus, 33604 Bielefeld (DE)
(74) Vertreter: Rehberg Hüppe + Partner

(56) Entgegenhaltungen:
- EP-A- 0 622 817
- WO-A-2005/052970
- WO-A-2007/122068
- DE-U1-202006 014 407

## Beschreibung

### TECHNISCHES GEBIET DER ERFINDUNG

Die Erfindung bezieht sich auf einen Betätigungssensor für ein gegenüber einem Möbelkorpus bewegliches Möbelteil, der die Merkmale des Oberbegriffs des unabhängigen Patentanspruchs 1 aufweist. Weiterhin bezieht sich die Erfindung auf einen Ausziehbeschlag für ein Möbel mit einem Möbelkorpus, einem gegenüber dem Möbelkorpus beweglichen Möbelteil und einem solchen Betätigungssensor sowie auf ein entsprechendes Möbel.

Ein solcher Betätigungssensor dient dazu, die Betätigung des Möbelteils durch einen Benutzer zu erfassen, wobei insbesondere eine solche Betätigung des Möbelteils gemeint ist, mit der der Benutzer ein Öffnen des jeweiligen Möbels, z. B. durch Herausfahren des beweglichen Möbelteils aus dem Möbelkorpus, auszulösen versucht. Bei dieser Betätigung verlagert der Benutzer das Möbelteil wahlweise zu dem Möbelkorpus hin oder von diesem weg, wobei beide Arten der Betätigung von dem Sensor in gleicher Weise aber auch in unterschiedlicher Weise erfasst werden können, so dass er unabhängig von der Art der Betätigung ein selbes oder abhängig von der Art der Betätigung zwei unterschiedliche Signale ausgibt. Diese Signale werden dann üblicherweise an einen Auslösemechanismus oder einen Antrieb für das bewegliche Möbelteil weitergegeben.

### STAND DER TECHNIK

Ein Betätigungssensor mit den Merkmalen des Oberbegriffs des unabhängigen Patentanspruchs 1 ist aus der WO 2007/122068 A1 bekannt. Hier ist das bewegliche Möbelteil federnd in seiner geschlossenen Position gehalten und für eine Auslösung eines Ausstoßers sowohl in den Möbelkorpus hinein als auch aus diesem heraus beweglich. Die federnde Halterung des beweglichen Möbelteils erfolgt unabhängig von dem Tastelement an anderer Stelle als das Tastelement zwischen dem Möbelteil und dem Möbelkorpus wirkt. Das Tastelement liegt federnd an dem beweglichen Möbelteil an. Bewegungen des Tastelements werden erfasst und zur Auslösung des Ausstoßers für das Möbelteil verwendet. Zur Erfassung der Bewegungen des Tastelements sind eine Lichtschranke und eine von dem Tastelement durch die Lichtschranke bewegte Rasterfolie oder Rasterscheibe vorgesehen. Mit diesem Betätigungssensor kann eine Betätigung des Möbelteils unabhängig von seiner durch ein Ausrichtelement definierten Ausgangsstellung erfasst werden, um den Auswerfer, der als separates Teil neben dem Tastelement an der Rückwand des Möbelkorpus gelagert ist, auszulösen. So kann das Ausrichtelement oder eine Mehrzahl von Ausrichtelementen zwischen einer Frontblende des beweglichen Möbelteils und einer Stirnkante des Möbelkorpus vorgesehen sein, d. h. entfernt von dem Tastelement, und dort zur wunschgemäßen Ausrichtung einer Front des Möbelteils eingestellt werden. Ein entsprechender Endlagenbegrenzer für einen Schubkasten, eine Tür oder eine Klappe oder dergleichen ist beispielsweise aus der DE 20 2006 006 178 U1 bekannt, die am selben Tag von derselben Anmelderin wie die prioritätsbegründende Anmeldung zu der WO 2007/122068 A1 eingereicht wurde.

Nachteilig bei dem bekannten Betätigungssensor ist, dass dieser einen aufwändigen und damit fehleranfälligen Aufbau aufweist, um unabhängig von der Ausgangsstellung des Möbelteils dessen Betätigung erfassen zu können. Auf diese Eigenschaft kann aber nicht verzichtet werden, da ansonsten das Tastelement an der Rückseite des beweglichen Möbelteils in aufwändiger Weise gegenüber der durch die Endlagenbegrenzer des Möbelteils an anderer Stelle definierten Ausgangsstellung des Möbelteils justiert werden müsste.

Aus der DE 20 2004 007 168 U1 ist ein Ausstoßer für ein bewegliches Möbelteil bekannt, der eine Stoßvorrichtung und eine elektrische Antriebseinheit für die Stoßvorrichtung aufweist. Die Stoßvorrichtung dient dabei zusätzlich als Tastelement für das bewegliche Möbelteil, so dass die Antriebseinheit durch Zug- und/oder Druckausübung auf die Stoßvorrichtung auslösbar ist. Zur Definition der Ausgangsstellung des beweglichen Möbelteils, aus dem heraus eine Zug- oder Druckausübung auf die Stoßvorrichtung erfolgen soll, enthält die DE 20 2004 007 168 U1 keine Angaben.

Aus der DE 20 2006 006 776 U1 ist ein Möbel mit einem Möbelkorpus und einem im oder am Möbelkorpus beweglich gelagerten Möbelteil, einer Ausstoßvorrichtung zum Bewegen des beweglichen Möbelteils und einem Auslöseelement zum Auslösen der Ausstoßvorrichtung bekannt. Dabei ist das Auslöseelement Teil eines Auslösemechanismus, der zum spielfreien Anlegen eines Auslöseelements an das bewegbare Möbelteil in Schließstellung ausgebildet und angeordnet ist. Eine Definition der Schließstellung des beweglichen Möbelteils erfolgt unabhängig von dem Auslösemechanismus.

### AUFGABE DER ERFINDUNG

Der Erfindung liegt die Aufgabe zugrunde, einen Betätigungssensor mit den Merkmalen des Oberbegriffs des unabhängigen Patentanspruchs 1 sowie einen Ausziehbeschlag und ein Möbel mit einem solchen Betätigungssensor aufzuzeigen, die einen einfachen Aufbau und damit eine hohe Funktionssicherheit aufweisen aber gleichzeitig auch eine einfache Einstellung der Ausgangsstellung des beweglichen Möbelteil erlauben.

### LÖSUNG

Erfindungsgemäß wird diese Aufgabe durch einen Betätigungssensor mit den Merkmalen des unabhängigen Patentanspruchs 1, einen Ausziehbeschlag mit einem solchen Betätigungssensor und den Merkmalen des nebengeordneten Patentanspruchs 13 und ein Möbel mit einem solchen Betätigungssensor und den Merkmalen des nebengeordneten Patentanspruchs 15 gelöst. Bevorzugte Ausführungsformen dieser Erfindungen sind in den abhängigen Patentansprüchen definiert.

### BESCHREIBUNG DER ERFINDUNG

Bei dem neuen Betätigungssensor stützen sich das Ausrichtelement, das mit seiner Grundstellung die Ausgangsstellung des Möbelteils definiert, und das Tastelement, das den Bewegungen des Möbelteils aus seiner Ausgangsstellung folgt, an einer gemeinsamen Sensorgrundstruktur ab, die an dem Möbelkorpus festlegbar ist. Die gemeinsame Sensorgrundstruktur stellt einen gemeinsamen Bezug für die Grundstellung des Ausrichtelements und damit die von diesem definierte Ausgangsstellung des beweglichen Möbelteils einerseits und die Auslenkung des Tastelements durch das Möbelteil andererseits bereit. Eine Veränderung der Ausgangsstellung des Möbelteils durch eine Veränderung der Grundstellung des Ausrichtelements wirkt sich damit nicht in eine Auslenkung des Tastelements aus, wie sie bei einer Bewegung des Möbelteils aus seiner Ausgangsstellung heraus erfolgt. D. h., das Tastelement nimmt in seiner Anlage an dem in seiner Ausgangsstellung befindlichen beweglichen Möbelteil eine Nulllage ein, die sich bei Variation der Ausgangsstellung nicht ändert. So kann die Ausgangsstellung des Möbelteils, die in der Regel auch die Schließstellung des Möbelteils ist, z. B. in Bezug auf andere Möbelteile beliebig festgelegt werden, ohne dass dies irgendeine Auswirkung auf die Funktion des neuen Betätigungssensors hat. Dies erlaubt es, die Bewegungen des Tastelements mit sehr einfachen Mitteln abzufragen, um ein Signal zu generieren, das Bewegungen des Möbelteils aus seiner Ausgangsstellung anzeigt.

Bei dem neuen Betätigungssensor kann das Tastelement eine mechanisch fest definierte Nulllage auf Höhe der definierten Stellung des Ausrichtelements aufweisen, wobei der Betätigungssensor ein Signal abgibt, wenn das Tastelement diese Nulllage verlässt. Zum Erfassen dieses Verlassens dieser Nulllage sind einfachste elektrische Mittel ausreichend, da diese Nulllage mechanisch fest ist und sich weder bei zufälligen noch willkürlichen Variationen der Ausgangsstellung des Möbelteils ändert.

Bei besonders bevorzugten Varianten des neuen Betätigungssensors sind die Grundstellung des Ausrichtelements und die Nulllage des Tastelements gemeinsam gegenüber der Sensorgrundstruktur und damit dem jeweiligen Möbelkorpus einstellbar. Auch durch diese Einstellbarkeit gehen die voranstehend geschilderten Vorteile des neuen Betätigungssensors nicht verloren, weil die Kopplung der Nulllage des Tastelements an die Grundstellung des Ausrichtelements beim nur gemeinsamen Einstellen der Grundstellung des Ausrichtelements und der Nulllage des Tastelements weiterhin Bestand hat.

Konkret kann bei dem neuen Betätigungssensor die Lage eines Sockelelements gegenüber der Sensorgrundstruktur einstellbar sein, wobei an dem Sockelelement der die Grundstellung des Ausrichtelements definierende Anschlag für das Ausrichtelement und mindestens ein Auslenkungssensor für Auslenkungen des Tastelements aus seiner Nulllage vorgesehen sind.

Zur Steigerung seiner Ansprechempfindlichkeit gegenüber kleinen Auslenkungen des Tastelements kann der Auslenkungssensor eine mechanische Übersetzung für die Auslenkungen des Tastelements aufweisen. Hierbei kann es sich um ein Hebel- oder Zahnradgetriebe handeln, das eine kleine Auslenkung des Tastelements in einen größeren, einfacher zu erfassenden Weg eines Sensorelements übersetzt.

Der Auslenkungssensor kann einen einfachen Druckschalter aufweisen, der nur in der Nulllage des Tastelements gedrückt oder nicht gedrückt ist. Es können auch zwei Druckschalter vorgesehen sein, die in der Nulllage des Tastelements gedrückt sind und von denen jeweils einer beim Verlassen der Nulllage in einer Richtung nicht gedrückt bleibt, oder die in der Nulllage des Tastelements beide nicht gedrückt sind und von denen einer beim Verlassen der Nulllage in eine Richtung gedrückt wird, so dass der Betätigungssensor nicht nur anzeigt, dass das Tastelement seine Nulllage und damit das bewegliche Möbelteil seiner Ausgangsstellung verlässt, sondern auch in welcher Richtung dies geschieht.

Zum Drücken eines oder mehrerer Druckschalter kann eine Steuerkurve vorgesehen sein, die unmittelbar an dem Tastelement oder an einem einen größeren Weg zurücklegenden Sensorelement ausgebildet sein kann.

Ein Auslenkungssensor für das Tastelement kann anstelle mehrerer Druckschalter auch andere Mittel zum Erfassen der Richtung der Ausnehmung des Tastelements aufweisen oder gar die Geschwindigkeit der Auslenkung des Tastelements erfassen, wenn hieraus für die Funktion des jeweiligen Möbels wichtige Signale generiert werden können. So kann der Auslenkungssensor ein mit den Auslenkungen des Tastelements in Rotation versetztes Sensorrad aufweisen. Derartige Sensorräder sind elektronische Standardbauteile und werden vielfach, z. B. als Lautstärkeregler oder Frequenzwahlelemente in Radios verwendet.

Bei einem besonders kompakten Aufbau des neuen Betätigungssensors ist das Tastelement koaxial innerhalb des rohrförmig ausgebildeten Ausrichtelements angeordnet. Dabei kann sich das Tastelement durch eine Druckfeder zur Bereitstellung der Rückstellkraft auf das Ausrichtelement hindurch erstrecken. Weiter kann das Tastelement seinerseits von einer an seinem hinteren Ende anliegenden Druckfeder mit der Anlagekraft an das bewegliche Möbelteil beaufschlagt werden.

Umgekehrt ist es auch möglich, das Ausrichtelement koaxial innerhalb des rohrförmig ausgebildeten Tastelements anzuordnen, wobei sich dann das Ausrichtelement durch eine Druckfeder zur Bereitstellung der Anlagekraft des Tastelements an das bewegliche Möbelteil hindurch erstreckt und seinerseits von einer an seinem hinteren Ende anliegenden Druckfeder mit der Rückstellkraft gegen seinen Anschlag beaufschlagt wird.

Wenn das Ausrichtelement mit einem Dämpfer für seine Bewegung kombiniert wird, kann auf einen zusätzlichen Dämpfer für das bewegliche Möbelteil verzichtet werden. Ein solcher Dämpfer kann z. B. dadurch ausgebildet werden, dass das Ausrichtelement eine Zahnstange aufweist und der Dämpfer ein einseitig wirkender Rotationsdämpfer ist, der ein die Zahnstange kämmendes Zahnrad aufweist.

Besonders bevorzugt sind solche Ausführungsformen des neuen Betätigungssensors, bei denen die Sensorgrundstruktur ein Gehäuse für einen Antrieb oder einen Ausstoßer für das Möbelteil ist, der in Abhängigkeit von einem Signal des Betätigungssensors aktiviert wird. Damit sind nicht nur das Ausrichtelement und das Tastelement und ein diesem zugeordneter Auslenkungssensor sondern auch der von diesem ausgelöste Antrieb oder Ausstoßer zu einer Baueinheit zusammengefasst. Diese Baueinheit wird am Möbelkorpus festgelegt, entweder direkt in einer solchen Stellung, die der gewünschten Stellung des beweglichen Möbelteils entspricht, oder es ist die bereits beschriebene gemeinsame Einstellbarkeit des Ausrichtelements und des Tastelements gegeben, um die Ausgangsstellung des beweglichen Möbelteils gegenüber dem Korpus einzustellen.

Ein neuer Ausziehbeschlag für ein Möbel mit einem Möbelkorpus und einem gegenüber dem Möbelkorpus beweglichen Möbelteil, mit einer mehrteiligen Ausziehschiene, die eine erste Schiene zur Befestigung an dem Möbelkorpus einerseits und eine letzte Schiene zur Abstützung des Möbelteils andererseits aufweist, und mit einem neuen Betätigungssensor ist vorzugsweise so ausgebildet, dass das Ausrichtelement und das Tastelement zur Anlage an einem von der letzten Schiene seitlich abstehenden Ausleger vorgesehen sind. Sie wirken damit zwischen Teilen des Beschlags und damit beispielsweise nicht unmittelbar auf eine Front an dem Möbelteil. So kann die Front unabhängig von dem Betätigungssensor in ihren Winkellagen gegenüber der letzten Schiene und damit letztlich gegenüber dem Möbelkorpus justiert werden. Weiterhin ist es möglich, den Betätigungssensor von der Front weg weiter in das Innere des Möbelkorpus und damit in einen geschützten Bereich zu verlegen.

Auch der Antrieb oder Ausstoßer für das Möbelteil kann an dem von der letzten Schiene seitlich abstehenden Ausleger angreifen, so dass die vorstehenden Vorteile auch für den Antrieb bzw. Ausstoßer gelten.

Ein erfindungsgemäßes Möbel mit einem Möbelkorpus und einem gegenüber dem Möbelkorpus beweglichen Möbelteil weist einen zwischen dem Möbelkorpus und dem Möbelteil wirkenden erfindungsgemäßen Betätigungssensor oder einen erfindungsgemäßen Ausziehbeschlag auf.

Vorteilhafte Weiterbildungen der Erfindung ergeben sich aus den Patentansprüchen, der Beschreibung und den Zeichnungen. Die in der Beschreibungseinleitung genannten Vorteile von Merkmalen und von Kombinationen mehrerer Merkmale sind lediglich beispielhaft und können alternativ oder kumulativ zur Wirkung kommen, ohne dass die Vorteile zwingend von erfindungsgemäßen Ausführungsformen erzielt werden müssen. Weitere Merkmale sind den Zeichnungen - insbesondere den dargestellten Geometrien und den relativen Abmessungen mehrerer Bauteile zueinander sowie deren relativer Anordnung und Wirkverbindung - zu entnehmen. Die Kombination von Merkmalen unterschiedlicher Ausführungsformen der Erfindung oder von Merkmalen unterschiedlicher Patentansprüche ist ebenfalls abweichend von den gewählten Rückbeziehungen der Patentansprüche möglich und wird hiermit angeregt. Dies betrifft auch solche Merkmale, die in separaten Zeichnungen dargestellt sind oder bei deren Beschreibung genannt werden. Diese Merkmale können auch mit Merkmalen unterschiedlicher Patentansprüche kombiniert werden. Ebenso können in den Patentansprüchen aufgeführte Merkmale für weitere Ausführungsformen der Erfindung entfallen.

### KURZBESCHREIBUNG DER FIGUREN

Im Folgenden wird die Erfindung anhand in den Figuren dargestellter bevorzugter Ausführungsbeispiele weiter erläutert und beschrieben.
- **Fig. 1**: zeigt einen horizontalen Schnitt durch eine Sensorgrundstruktur und ein dieser gegenüber einstellbares Sockelelement, an dem sich ein Ausrichtelement und ein Tastelement abstützen.
- **Fig. 2**: zeigt eine zu Fig. 1 alternative Ausführungsform eines Auslenkungssensors für das Tastelement.
- **Fig. 3**: zeigt eine Vorderansicht auf einen elektrischen Ausstoßer für ein Möbelteil, dessen Gehäuse die Sensorgrundstruktur mit dem Sockelelement gemäß Fig. 1 umfasst; und
- **Fig. 4**: zeigt den am Boden eines Möbelkorpus montierten Ausstoßer gemäß Fig. 3 zusammen mit einer mehrteiligen Ausziehschiene, die einen Ausziehrahmen abstützt.

### FIGURENBESCHREIBUNG

In **Fig. 1** ist eine Sensorgrundstruktur 1 gezeigt, die über Befestigungslöcher 2 an einem Möbelkorpus festlegbar ist. Dabei können mehrere Befestigungslöcher 2 und auch andere Befestigungseinrichtungen vorgesehen sein, auch wenn hier nur ein Befestigungsloch 2 dargestellt ist. An der Sensorgrundstruktur 1 ist ein Sockelelement 3 linear verschieblich gelagert. Dabei ist die Linearverschieblichkeit in horizontaler Richtung, d. h. in der Zeichenebene gemäß Fig. 1 längs der Achse 4 einer Einstellschraube 5 gegeben. Die Einstellschraube 5 ist mit ihrem Linsenkopf 6 zwischen zwei Teilen 7 und 8 der Sensorgrundstruktur 1 gefangen, aber über eine Zugangsöffnung 9 in dem Teil 7 zugänglich. Sie ist auf diese Weise gegenüber der Sensorgrundstruktur 1 ortsfest aber um ihre Achse 4 verdrehbar gelagert. Mit ihrem Außengewinde 10 greift sie in ein Innengewinde 11 in dem Sockelelement 3 ein, das parallel zu der Achse 4 in einer Ausnehmung 12 der Sensorgrundstruktur 1 drehfest geführt ist. Durch das Verdrehen der Einstellschraube 5 verschiebt sich das gesamte Sockelelement 3 längs der Achse 4, womit sich eine gezeigte Ausgangsstellung eines Möbelteils 13 gegenüber der Sensorgrundstruktur 1 in Richtung der Achse 4 verschiebt. Das Möbelteil 13 wird von einer hier nicht dargestellten Einzugsvorrichtung mit einer Einziehkraft 14 gegen die Sensorgrundstruktur hin beaufschlagt, bis es an ein Ausrichtelement 15 anschlägt, das mit einer Rückstellkraft 16 von einer Druckfeder 17 gegen einen Anschlag 18 an dem Sockelelement 3 beaufschlagt wird, wobei die Rückstellkraft der Einziehkraft 14 entgegen gerichtet und größer als diese ist. Durch Verdrehen der Einstellschraube 5 verschiebt sich der Anschlag 18 mit dem Sockelelement 3 und damit die gezeigte Ausgangsstellung des Möbelteils 13 gegenüber der Sensorgrundstruktur 1.

Das Ausrichtelement 15 stützt das Möbelteil 13 entgegen der Einziehkraft 14 in seiner Ausgangsstellung ab. Koaxial durch das rohrförmige Ausrichtelement 15 verläuft ein Tastelement 19, wobei das Tastelement 19 auch durch die Druckfeder 17 und deren rückwärtige Abstützung 20 hindurch nach hinten verläuft. Das Tastelement 19 wird an seinem hinteren Ende durch eine Druckfeder 21 in Richtung auf das Möbelteil 13 beaufschlagt, und es kann sich aus seiner gezeigten Nullstellung, in der es an dem Möbelteil 13 in dessen Ausgangsstellung anliegt, sowohl entgegen der Einziehkraft 14 als auch in deren Richtung bewegen. So folgt es dem Möbelteil 13 sowohl dann, wenn dieses entgegen der Rückstellkraft 16, d. h. mit dem Ausrichtelement 15 entgegen der Druckfeder 17 weiter in Richtung der Einziehkraft 14 gedrückt wird, als auch dann, wenn das Möbeiteil 13 entgegen der Einziehkraft 14 von dem Ausrichtelement 15, das aufgrund des Anschlags 18 nicht weiter in Richtung der Rückstellkraft 16 vortreten kann, entfernt wird. So zeigt die Bewegung des Tastelements 19 an, dass das Möbelteil 13 seine dargestellte Ausgangsstellung verlässt, was ein Hinweis darauf ist, dass ein Benutzer wünscht, dass das Möbelteil 13 aus dem jeweiligen Korpus herausgebracht wird. Dieser Wunsch wird durch einen Auslenkungssensor 31 mit einem Mikroschalter 22 registriert, dessen Schaltelement 23 von einem von zwei einander entgegen gerichteten Schaltnocken 24 einer Steuerkurve 42 an dem Tastelement 19 betätigt wird, sobald das Tastelement 19 seine dargestellte Nulllage in Richtung oder entgegen der Richtung der Einziehkraft 14 um ein gewisses Maß verlassen hat. Beim Einstellen der Lage des Sockelelements 3 gegenüber der Sensorgrundstruktur 1 wird die entsprechende Nulllage des Tastelements 19, in der der Mikroschalter 22 nicht gedrückt ist, zusammen der dargestellten Grundstellung des Ausrichtelements 15 verstellt, so dass sich das Tastelement 19 unabhängig von der Einstellung des Sockelelements 3 immer dann in seiner Nullstellung befindet, wenn das Tastelement 19 vorne mit dem Ausrichtelement 15 abschließt. Wenn der Mikrotaster 22 gedrückt wird, kann hierdurch z. B. ein Ausstoßer für das Möbelteil 13 aktiviert werden.

**Fig. 2** zeigt eine alternative Ausführungsform des Auslenkungssensors 31, bei dem eine mechanische Übersetzung 38 zwischen dem Tastelement 19 und der Steuerkurve 42 mit den Schaltnocken 24, die auf das Schaltelement 23 des Mikroschalters 22 einwirken, vorgesehen ist. Die Übersetzung 38 weist ein Zahnrad 40 auf, das eine an dem Tastelement 19 ausgebildete Zahnstange 41 kämmt. Das Zahnrad 40 verdreht sich bei Auslenkungen des Tastelements 19 um eine Achse 43. Starr mit dem Zahnrad 40 verbunden, so dass es sich mit diesem um die Achse 43 verdreht, ist ein Sensorelement 39, an dem die Steuerkurve 42 in einem im Vergleich zu dem Radius des Zahnrads 43 größeren Radius um die Achse 43 ausgebildet ist. In dem Verhältnis dieser Radien wird die Auslenkung des Tastelements 19 in einen größeren Weg der Steuerkurve 42 übersetzt. Ddurch ist die Ansprechempfindlichkeit des Auslenkungssensors 31 gegenüber kleinen Auslenkungen des Tastelements 19 bei grundsätzlich gleichem Aufbau der Steuerkurve 42 und des Mikroschalters 22 wie in Fig. 1 signifikant erhöht.

**Fig. 3** zeigt einen elektrischen Ausstoßer 25, in dessen Gehäuse 26 die Sensorgrundstruktur 1 integriert ist. Aus der Vorderansicht gemäß Fig. 3 ist dabei der Linsenkopf 6 der Einstellschraube 5 durch das Zugangsloch 9 zu sehen. Weiterhin sind die vorderen Enden des Ausrichtelements 15 und des Tastelements 19 zu erkennen. Neben diesen liegt das vordere Ende einer Gewindespindel 27, die drehfest aber linear verschieblich in dem Gehäuse 26 gelagert ist und mittels einer elektrisch drehangetriebenen, aber ortsfest in dem Gehäuse 26 gelagerten Mutter 28 zum Ausstoßen des hier nicht gezeigten Möbelteils 13 ausgefahren werden kann. Zu sehen ist weiterhin eine Montageplatte 29, in der die Befestigungslöcher 2 gemäß Fig. 1 vorgesehen sind, um den Ausstoßer 25 an dem Möbelkorpus eines Möbels festzulegen.

In dieser Form montiert ist der Ausstoßer 25 in **Fig. 4** gezeigt. Konkret ist der Ausstoßer 25 am Boden 30 eines hier nicht weiter dargestellten Möbelkorpus neben einer mehrteiligen Ausziehschiene 32 montiert. Die Ausziehschiene 32 weist eine neben dem Ausstoßer 25 an dem Boden 30 montierte erste Schiene 33, eine hieran in horizontaler Richtung ausziehbar gelagerte mittlere Schiene 34 und eine an der mittleren Schiene 34 horizontal ausziehbar gelagerte letzte Schiene 35 auf. Dabei sind die Ausziehbewegungen der Schienen 33 und 34 zueinander einerseits und der Schienen 34 und 35 zueinander andererseits 1:1 gekoppelt. An der letzten Schiene 35 ist ein Ausziehrahmen 36 gelagert, der mit der Schiene 35 aus dem Möbelkorpus ausziehbar ist, an dem bei einem komplett montierten Möbel eine den Möbelkorpus in der geschlossenen Stellung des Möbels verschließende, hier nicht dargestellte Front gelagert ist und an den Objektträger in Form von Körben oder dgl. angehänbar sind. Neben dem Ausziehrahmen 36, der an seinem oberen Ende durch eine parallel zu der Ausziehschiene 32 ausgerichtete Ausziehschiene an dem Möbelkorpus geführt sein kann, ist an der letzten Schiene 35 der Ausziehschiene 32 ein Ausleger 37 starr angebracht, der bis vor den Ausstoßer 25 reicht. Konkret liegt der Ausleger 37 dabei sowohl vor den vorderen Enden des Ausrichtelements 15 und des Tastetements 19 als auch vor der Gewindespindel 27 gemäß Fig. 3. Dabei nimmt der Ausleger 37 in seiner Ausgangsstellung gemäß Fig. 4 die Ausgangsstellung des Möbelteils 13 gemäß den Fig. 1 und 2 ein. Die Einziehkraft 14 auf das Möbelteil 13 gemäß den Fig. 1 und 2 kann dabei innerhalb der Ausziehschiene 32 durch Schrägflächen, d h. durch Schwerkraft, und/oder durch federbasierte Einziehelemente bereitgestellt werden. Wenn der Ausleger 37 von einem Benutzer durch Druck auf oder Zug an der hier nicht dargestellten, an dem Ausziehrahmen 36 gelagerten Front aus dieser Ausgangsstellung heraus bewegt wird, wird dies von dem an ihm anliegenden Tastelement registriert, welches den Mikroschalter 22 gemäß Fig. 2 drückt. Dadurch wird der Ausstoßer 25 aktiviert, der die Gewindespindel 27 gemäß Fig. 3 ausfährt, wodurch der Ausziehrahmen 36 über den Ausleger 37 vorgeschoben wird. Die Gewindespindel kann dann automatisch in ihre Ausgangsstellung zurückkehren. Das Tastelement, welches dem Ausleger 37, unabhängig davon, in welcher Richtung es ursprünglich ausgelenkt wurde, nach vorne gefolgt ist, drückt den Mikroschalter 22 solange, bis der Benutzer den Ausziehrahmen 36 wieder in den Möbelkorpus 31 zurückgeschoben hat, so dass der Ausleger 37 das Tastelement 19 wieder in seine Nullstellung gemäß den Fig. 1 oder 2 zurückbewegt, in der es den Mikroschalter 22 nicht mehr drückt. Danach steht das Tastelement wieder zum Auslösen des Ausstoßers 25 bereit, wobei für die Bereitschaft des Ausstoßers 25 zu seinem nächsten Ausstoßvorgang eine gewisse Zeitdauer verlangt werden kann, in der sich das Tastelement 19 in seiner den Mikroschalter 22 nicht drückenden Nullstellung befindet, um ein ungewolltes Auslösen des nächsten Ausstoßvorgangs beim Auflaufen des Ausziehrahmens 36 auf seinen Endanschlag zu vermeiden.

Der Betätigungssensor gemäß den Fig. 1 und/oder 2 kann nicht nur zum Auslösen eines Ausstoßers verwendet werden, sondern beispielsweise auch dazu dienen, eine Innenbeleuchtung in einem Schrank beim Öffnen des Schranks oder dgl. auszulösen, mit mehreren Mikroschaltern 22 kann auch die Richtung erfasst werden, in der das Tastelement 19 seine Nullstellung gemäß den Fig. 1 und 2 verlässt, und hieraus auf unterschiedliche Absichten des Benutzers geschlossen werden. Weiter kann die koaxiale Anordnung des Tastelements 19 und des Ausrichtelements 15 getauscht werden, so dass das Ausrichtelement 15 an seinem vorderen Ende im Inneren des Tastelements 19 verläuft. Auch weitere Modifikationen des beschriebenen Betätigungssensors, insbesondere im Rahmen dessen, was zuvor unter der Beschreibung der Erfindung erläutert wurde, sind möglich.

### BEZUGSZEICHENLISTE

| | |
|---|---|
| 1 | Sensorstruktur |
| 2 | Befestigungsloch |
| 3 | Sockelelement |
| 4 | Achse |
| 5 | Einstellschraube |
| 6 | Linsenkopf |
| 7 | Teil |
| 8 | Teil |
| 9 | Zugangsloch |
| 10 | Außengewinde |
| 11 | Innengewinde |
| 12 | Ausnehmung |
| 13 | Möbelteil |
| 14 | Einziehkraft |
| 15 | Ausrichtelement |
| 16 | Rückstellkraft |
| 17 | Druckfeder |
| 18 | Anschlag |
| 19 | Tastelement |
| 20 | Abstützung |
| 21 | Druckfeder |
| 22 | Mikroschalter |
| 23 | Schaltelement |
| 24 | Schaltnocken |
| 25 | Ausstoßer |
| 26 | Gehäuse |
| 27 | Gewindespindel |
| 28 | Mutter |
| 29 | Befestigungsplatte |
| 30 | Boden |
| 31 | Auslenkungssensor |
| 32 | Ausziehschiene |
| 33 | Schiene |
| 34 | Schiene |
| 35 | Schiene |
| 36 | Ausziehrahmen |
| 37 | Ausleger |
| 38 | Übersetzung |
| 39 | Sensorelement |
| 40 | Zahnrad |
| 41 | Zahnstange |
| 42 | Steuerkurve |
| 43 | Achse |

## Patentansprüche

1. Betätigungssensor für ein gegenüber einem Möbelkorpus bewegliches Möbelteil (13), mit einem Ausrichtelement (15) für das Möbelteil (13), das von einer Rückstellkraft (16) in eine durch einen Anschlag (18) definierte Grundstellung beaufschlagt ist und das gegen die Rückstellkraft (16) von dem Anschlag (18) weg eindrückbar ist, und mit einem Tastelement (19), das in gleicher Richtung wie das Ausrichtelement (15) von der Rückstellkraft (16) von einer Anlagekraft beaufschlagt ist, wobei die Anlagekraft kleiner als die Rückstellkraft (16) ist, und das Bewegungen des Möbelteils (13) aus einer durch die Grundstellung des Ausrichtelements (15) definierten Ausgangsstellung sowohl weg von dem Ausrichtelement (15) als auch mit dem Ausrichtelement (15) gegen die Rückstellkraft (16) über einen begrenzten Weg folgt, **dadurch gekennzeichnet, dass** sich das Ausrichtelement (15) und das Tastelement (19) an einer gemeinsamen Sensorgrundstruktur (1) abstützen, die an dem Möbelkorpus (31) festlegbar ist.

2. Betätigungssensor nach Anspruch 1, **dadurch gekennzeichnet, dass** das Tastelement (19) eine mechanisch fest definierte Nulllage auf Höhe der Grundstellung des Ausrichtelements (15) aufweist, wobei der Betätigungssensor ein Signal abgibt, wenn das Tastelement (19) diese Nulllage verlässt.

3. Betätigungssensor nach Anspruch 1 oder 2, **dadurch gekennzeichnet, dass** die Grundstellung des Ausrichtelements (15) und die Nulllage des Tastelements (19) gemeinsam gegenüber der Sensorgrundstruktur (1) einstellbar sind.

4. Betätigungssensor nach Anspruch 3, **dadurch gekennzeichnet, dass** die Lage eines Sockelelements (3) gegenüber der Sensorgrundstruktur (1) einstellbar ist, indem das Sockelelement (3) linear verschieblich an der Sensorgrundstruktur (1) gelagert ist, wobei an dem Sockelelement (3) der die Grundstellung des Ausrichtelements (15) definierende Anschlag (18) für das Ausrichtelement (15) und mindestens ein Auslenkungssensor (31) für Auslenkungen des Tastelements (19) aus seiner Nulllage vorgesehen sind.

5. Betätigungssensor nach Anspruch 4, **dadurch gekennzeichnet, dass** der Auslenkungssensor (31) eine mechanische Übersetzung (38) für die Auslenkungen des Tastelements (19) aufweist.

6. Betätigungssensor nach Anspruch 4 oder 5, **dadurch gekennzeichnet, dass** der Auslenkungssensor (31) mindestens einen Druckschalter (22) aufweist.

7. Betätigungssensor nach Anspruch 6, **dadurch gekennzeichnet, dass** eine von dem Tastelement (19) bewegte Steuerkurve (42) zum Drücken des mindestens einen Druckschalters (22) vorgesehen ist.

8. Betätigungssensor nach einem der Ansprüche 4 bis 7, **dadurch gekennzeichnet, dass** der Auslenkungssensor Richtung und/oder Geschwindigkeit der Auslenkungen des Tastelements (19) erfasst.

9. Betätigungssensor nach einem der Ansprüche 1 bis 8, **dadurch gekennzeichnet, dass** das Tastelement (19) koaxial innerhalb des rohrförmig ausgebildeten Ausrichtelements (15) angeordnet ist.

10. Betätigungssensor nach Anspruch 9, **dadurch gekennzeichnet, dass** sich das Tastelement (19) durch eine Druckfeder (17) zur Bereitstellung der Rückstellkraft (16) hindurch erstreckt und von einer an seinem hinteren Ende anliegenden Druckfeder (21) mit der Anlagekraft beaufschlagt wird.

11. Betätigungssensor nach einem der Ansprüche 1 bis 10, **dadurch gekennzeichnet, dass** ein Dämpfer für Bewegungen des Ausrichtelements (15) vorgesehen ist.

12. Betätigungssensor nach einem der Ansprüche 1 bis 11, **dadurch gekennzeichnet, dass** die Sensorgrundstruktur (1) ein Gehäuse (26) für einen Antrieb oder einen Ausstoßer (25) für das Möbelteil (13) ist, der in Abhängigkeit von einem Signal des Betätigungssensors aktiviert wird.

13. Ausziehbeschlag für ein Möbel mit einem Möbelkorpus (31) und einem gegenüber dem Möbelkorpus beweglichen Möbelteil (13), mit einer mehrteiligen Ausziehschiene (32), die eine erste Schiene (33) zur Befestigung an dem Möbelkorpus (31) einerseits und eine letzte Schiene (35) zur Abstützung des Möbelteils (13) andererseits aufweist, und mit einem Betätigungssensor nach einem der Ansprüche 1 bis 12, wobei das Ausrichtelement (15) und das Tastelement (19) zur Anlage an einem von der letzten Schiene (35) seitlich abstehenden Ausleger (37) vorgesehen sind.

14. Ausziehbeschlag nach Anspruch 13, dieser rückbezogen auf Anspruch 12, **dadurch gekennzeichnet, dass** auch der Antrieb oder Ausstoßer (25) an dem Ausleger (37) angreift.

15. Möbel mit einem Möbelkorpus (31), einem gegenüber dem Möbelkorpus (31) beweglichen Möbelteil (13) und einem zwischen dem Möbelkorpus (31) und dem Möbelteil (13) wirkenden Betätigungssensor nach einem der Ansprüche 1 bis 12 oder Ausziehbeschlag nach einem der Ansprüche 13 und 14.

## Claims

1. Actuation sensor for a furniture part (13) moveable with regard to a furniture body, the actuation sensor comprising an alignment element (15) for the furniture part (13) which is biased by a reset force (16) into a basic position defined by a stop (18) and which can be pushed-in against the reset force (16) away from the stop (18), and a sensing element (19) which is biased by a docking force in the same direction as the alignment element (15) by the reset force (16), wherein the docking force is smaller than the reset force (16), and which follows movements of the furniture part (13) out of a starting position defined by the basic position of the alignment element (15) both away from the alignment element (15) and together with the alignment element (15) against the reset force (16) over a limited path, **characterized in that** the alignment element (15) and the sensing element (19) are supported at a common sensor basic structure (1), which is fixable at the furniture body (31).

2. Actuation sensor according to claim 1 **characterized in that** the sensing element (19) has a permanently mechanically defined zero position on the same level as the basic position of the alignment element (15), wherein the actuation sensor outputs a signal, when the sensing element (19) leaves this zero position.

3. Actuation sensor according to claim 1 or 2, **characterized in that** the basic position of the alignment element (15) and the zero position of the sensing element (19) are concertedly adjustable with regard to the sensor basic structure (1).

4. Actuation sensor according to claim 3, **characterized in that** the position of a socket element (3) with regard to the sensor basis structure (1) is adjustable **in that** the socket element (3) is supported at the sensor basic structure (1) in a linearly movable way, wherein the stop (18) for the alignment element (15) defining the basic position of the alignment element (15) and at least one displacement sensor (31) for displacements of the sensing element (19) out of its zero position are provided at the socket element (3).

5. Actuation sensor according to claim 4, **characterized in that** the displacement sensor (31) comprises a mechanical transmission (38) for the displacement of the sensing element (19).

6. Actuation sensor according to claim 4 or 5, **characterized in that** the displacement sensor (31) comprises at least one press switch (22).

7. Actuation sensor according to claim 6, **characterized in that** a cam (42) moved by the sensing element (19) is provided for pressing the at least one press switch (22).

8. Actuation sensor according to any of the claims 4 to 7, **characterized in that** the displacement sensor senses direction and/or velocity of the displacement of the sensing element (19).

9. Actuation sensor according to any of the claims 1 to 8, **characterized in that** the sensing element (19) is coaxially arranged within the tube-shaped alignment element (15).

10. Actuation sensor according to claim 9, **characterized in that** the sensing element (19) extends through a pressure spring (17) providing the reset force (16) and is biased with the docking force by a pressure spring (21) supporting against its back end.

11. Actuation sensor according to any of the claims 1 to 10, **characterized in that** a damper for the movements of the alignment element (15) is provided.

12. Actuation sensor according to any of the claims 1 to 11, **characterized in that** the sensor basic structure (1) is a housing (26) for a drive or an ejector (25) for the furniture part (13) which is activated depending on a signal of the actuation sensor.

13. Pullout fitting for a furniture comprising a furniture body (31) and a furniture part (13) moveable with regard to the furniture body, a multipart pullout rail (32) having a first rail (33) for attachment to the furniture body (31), on the one hand, and a last rail (35) for supporting the furniture part (13), on the other hand, and an actuation sensor according to any of the claims 1 to 12, wherein the alignment element (15) and the sensing element (19) are provided for supporting against a bracket (37) laterally extending from the last rail (35).

14. Pullout fitting according to claim 13 so far as depending on claim 12, **characterized in that** the drive or ejector (25) also engages the bracket (37).

15. Furniture having a furniture body (31), a furniture part (13) movable with regard to the furniture body (31) and an actuation sensor operating between the furniture body (31) and the furniture part (13) according to any of the claims 1 to 12 or a pullout fitting according to any of the claims 13 and 14.

## Revendications

1. Capteur d'actionnement pour un élément de meuble (13) mobile par rapport à un corps de meuble, comportant un élément d'orientation (15) pour l'élément de meuble (13), lequel peut être sollicité par une force de rappel (16) dans une position de base définie par une butée (18) et qui peut être enfoncé pour s'écarter de la butée (18) dans le sens opposé à la force de rappel (16), et comportant un palpeur (19), qui est sollicité par une force d'appui dans la même direction que l'élément d'orientation (15) par la force de rappel (16), la force d'appui étant inférieure à la force de rappel (16), et qui suit sur une distance limitée des mouvements de l'élément de meuble (13) depuis une position initiale, définie par la position de base de l'élément d'orientation (15), en s'écartant de l'élément d'orientation (15), de même que conjointement avec l'élément d'orientation (15) dans le sens opposé à la force de rappel (16), **caractérisé en ce que** l'élément d'orientation (15) et le palpeur (19) prennent appui sur une structure de base (1) commune du capteur, laquelle peut être fixée contre le corps de meuble (31).

2. Capteur d'actionnement selon la revendication 1, **caractérisé en ce que** le palpeur (19) possède une position zéro, définie de manière mécaniquement fixe, à la hauteur de la position de base de l'élément d'orientation (15), ledit capteur d'actionnement délivrant un signal lorsque le palpeur (19) quitte cette position zéro.

3. Capteur d'actionnement selon la revendication 1 ou 2, **caractérisé en ce que** la position de base de l'élément d'orientation (15) et la position zéro du palpeur (19) peuvent être réglées conjointement par rapport à la structure de base (1) du capteur.

4. Capteur d'actionnement selon la revendication 3, **caractérisé en ce que** la position d'un élément formant socle (3) par rapport à la structure de base (1) du capteur peut être réglée du fait que l'élément formant socle (3) est monté de manière mobile linéairement sur la structure de base (1) du capteur, sachant que sur l'élément formant socle (3) sont prévus la butée (18) pour l'élément d'orientation (15), laquelle définit la position de base de l'élément d'orientation (15), et au moins un capteur de déviation (31) pour les déviations du palpeur (19) hors de sa position zéro.

5. Capteur d'actionnement selon la revendication 4, **caractérisé en ce que** le capteur de déviation (31) comporte une transmission (38) mécanique pour les déviations du palpeur (19).

6. Capteur d'actionnement selon la revendication 4 ou 5, **caractérisé en ce que** le capteur de déviation (31) comporte au moins un interrupteur à poussoir (22).

7. Capteur d'actionnement selon la revendication 6, **caractérisé en ce qu'**il est prévu une courbe de commande (42), déplacée par le palpeur (19) et destinée à pousser sur ledit au moins un interrupteur à poussoir (22).

8. Capteur d'actionnement selon l'une quelconque des revendications 4 à 7, **caractérisé en ce que** le capteur de déviation détecte la direction et/ou la vitesse des déviations du palpeur (19).

9. Capteur d'actionnement selon l'une quelconque des revendications 1 à 8, **caractérisé en ce que** le palpeur (19) est disposé coaxialement à l'intérieur de l'élément d'orientation (15) réalisé avec une forme tubulaire.

10. Capteur d'actionnement selon la revendication 9, **caractérisé en ce que** le palpeur (19) passe à travers un ressort de pression (17) destiné à mettre à disposition la force de rappel (16) et est sollicité avec la force d'appui par un ressort de pression (21) en appui sur son extrémité arrière.

11. Capteur d'actionnement selon l'une quelconque des revendications 1 à 10, **caractérisé en ce qu'**il est prévu un amortisseur des mouvements de l'élément d'orientation (15).

12. Capteur d'actionnement selon l'une quelconque des revendications 1 à 11, **caractérisé en ce que** la structure de base (1) du capteur est un boîtier (26) pour un système d'entraînement ou un poussoir (25) pour l'élément de meuble (13), lequel est actionné en fonction d'un signal du capteur d'actionnement.

13. Armature à coulisse pour un meuble avec un corps de meuble (31) et un élément de meuble (13) mobile par rapport au corps de meuble, comportant un rail d'extraction (32) en plusieurs parties, qui comporte un premier rail (33) pour la fixation contre le corps de meuble (31), d'une part, et un dernier rail (35) pour supporter l'élément de meuble (13), d'autre part, et comportant un capteur d'actionnement selon l'une quelconque des revendications 1 à 12, l'élément d'orientation (15) et le palpeur (19) étant prévus pour venir en appui contre un bras (37) s'avançant en saillie latéralement sur le dernier rail (35).

14. Armature à coulisse selon la revendication 13, laquelle se réfère à la revendication 12, **caractérisée en ce que** le système d'entraînement ou le poussoir (25) entrent en prise également avec le bras (37).

15. Meuble comportant un corps de meuble (31), un élément de meuble (13) mobile par rapport au corps de meuble, et un capteur d'actionnement selon l'une quelconque des revendications 1 à 12 ou une armature à coulisse selon les revendications 13 et 14, agissant entre le corps de meuble (31) et l'élément de meuble (13).
